# EUROPÄISCHE PATENTANMELDUNG

(11) **EP 4 706 486 A1**
(43) Veröffentlichungstag der Anmeldung: **11.03.2026**
(21) Anmeldenummer: 25192328.0
(22) Anmeldetag: 29.07.2025
(51) Int. Cl.: A47L 11/29, A47L 11/40

(54) **KARTUSCHE UND BASISSTATION**

(30) Priorität: 28.08.2024 DE 102024124486
(71) Anmelder: Miele & Cie. KG, 33332 Gütersloh (DE)
(72) Erfinder: Nickel, Stanislaw, 33335 Gütersloh (DE); Bertram, Andre, 33609 Bielefeld (DE); Buhl, David, 32139 Spenge (DE); Dax, Jonah, 32609 Hüllhorst (DE)

(57) **Zusammenfassung**

Die Erfindung betrifft eine Kartusche (10) zur Verwendung in einer Basisstation zur Verbindung mit einem Feuchtreinigungsgerät, wobei die Kartusche aufweist
- eine Aufnahmeöffnung (1) zum Aufnehmen einer Flüssigkeit,
- eine Einlassöffnung (2) zum Einlassen von Luft in die Kartusche (10),
- eine Auslassöffnung (3) zum Auslassen der Luft aus der Kartusche (10),
- ein Verdunstungselement (4), das dazu ausgebildet ist, eine Verdunstung der in der Kartusche aufgenommenen Flüssigkeit zu fördern.

Ferner betrifft die Erfindung eine Basisstation zur Verbindung mit einem Feuchtreinigungsgerät, wobei die Basisstation die Kartusche aufweist.

## Beschreibung

Die Erfindung betrifft eine Kartusche und eine Basisstation. Insbesondere betrifft die Erfindung eine Kartusche zur Verwendung in einer Basisstation zur Verbindung mit einem Feuchtreinigungsgerät und die Basisstation, die die Kartusche aufweist und die zur Verbindung mit dem Feuchtreinigungsgerät ausgelegt ist.

Die Basisstationen ist ausgebildet, ein oder mehrere der Feuchtreinigungsgeräte zu versorgen. Die Basisstation ist insbesondere ausgebildet, Wischmedien des Feuchtreinigungsgeräts zu reinigen und dem Feuchtreinigungsgerät aus einem Tank Frischwasser zuzuführen und Schmutzwasser des Feuchtreinigungsgeräts aufzunehmen. Das Schmutzwasser des Feuchtreinigungsgeräts wird üblicherweise in einem Schmutzwassertank der Basisstation aufbewahrt, welcher von einem Nutzer geöffnet werden muss, um das Schmutzwasser manuell zu entsorgen. Im Schmutzwassertank entwickeln sich innerhalb kürzester Zeit Mikroorganismen wie Bakterien und/oder Pilze, sodass der Entsorgungsprozess beim Nutzer Ekel auslösen kann. Der gesamte Vorgang gestaltet sich als unhygienisch und ist dem Nutzer unangenehm.

Der Erfindung stellt sich somit das Problem eine Basisstation bereitzustellen, bei der die Vermehrung von Mikroorganismen auf ein Minimum reduziert wird und der Nutzer nicht in Kontakt dem Schmutz kommt.

Erfindungsgemäß wird dieses Problem durch eine Kartusche mit den Merkmalen des Patentanspruchs 1 und eine Basisstation mit den Merkmalen des Patentanspruchs 10 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben dem Reduzieren der Vermehrung von Mikroorganismen auf ein Minimum und dem Verhindern eines Kontakts des Nutzers mit dem Schmutz darin, dass die Kartusche und die Basisstation ausgebildet sind, Luft, oder warme Luft verwenden, um das Wasser an seiner Oberfläche zu verdunsten und/oder feuchte Luft aus der Kartusche auszuleiten. Durch die geringe Wasseroberfläche im Schmutzwassertank gemäß Stand der Technik dauert die Verdunstung hingegen relativ lange, sodass die Gefahr einer Vermehrung der Mikroorganismen gegeben ist. Auch muss der Nutzer die Kartusche nicht säubern, sondern kann sie so wie sie ist, entsorgen. Damit wird ein Wartungsintervall deutlich vergrößert, bevor der Nutzer sich um die Reinigung der Basisstation kümmern muss. Die Kartusche stellt ein Äquivalent zu einem Staubsaugerbeutel dar. Die Verdunstungsleistung ist deutlich erhöht, so dass eine typische Menge von 450ml innerhalb von 24 Stunden, bzw. bis zum nächsten Einsatz verdunstet. Eine Geruchsbelastung kann damit deutlich reduziert werden. Die Kartusche trocknet nach einer typischen Benutzung komplett aus, sodass sich keine Gerüche ausbilden. Der Schmutz, der im Haushalt beim Nasswischen anfällt, kann die Abwassersysteme im Einzelfall stark belasten. Durch das fachgerechte Entsorgen der Kartusche wird eine Verunreinigung des Abwassersystems vermieden.

Positions- und Richtungsangaben beziehen sich auf eine betriebsgemäße Aufstellposition der Basisstation und der in der Basisstation angeordneten Kartusche.

Die Erfindung betrifft eine Kartusche zur Verwendung in einer Basisstation zur Verbindung mit einem Feuchtreinigungsgerät, wobei die Kartusche aufweist
- eine Aufnahmeöffnung zum Aufnehmen einer Flüssigkeit,
- eine Einlassöffnung zum Einlassen von Luft in die Kartusche,
- eine Auslassöffnung zum Auslassen der Luft aus der Kartusche,
- ein Verdunstungselement, das dazu ausgebildet ist, eine Verdunstung der in der Kartusche aufgenommenen Flüssigkeit zu fördern.

Die Kartusche weist Begrenzungselemente auf, wie etwa einem Boden, Seitenwänden und/oder einer Oberseite, vorzugsweise ist die Kartusche mit einem Boden, Seitenwänden und einer Oberseite gebildet. Die Kartusche ist bevorzugt in einer Quader-Form ausgebildet. Die Kartusche besteht bevorzugt aus wasserdichtem Material, wie zum Beispiel Polypropylen, sodass diese ein möglichst große Menge Wasser dauerhaft halten kann. Die Kartusche ist bevorzugt derart ausgeführt, sodass die Fläche maximal ist. Dadurch wird die Verdunstungsfläche maximiert. Bevorzugt ist die Kartusche dimensioniert, sodass die Nutzungsdauer größer als 3 Monate beträgt. Die Oberseite ist bevorzugt als ein Deckel ausgebildet.

Das Vliesmaterial des Vlieselements ist bevorzugt strukturierte Naturfaser wie zum Beispiel Cellulose. Die zentrale Eigenschaft des Vliesmaterials ist, Flüssigkeit mit Hilfe des Kapillar-Effekts aufzusaugen und damit die effektive Oberfläche, an der Verdunstung stattfinden kann, zu erhöhen. Das Vliesmaterial besteht bevorzugt aus Cellulosebögen. Diese können den Nachteil haben, dass diese im feuchten Zustand nur ungenügend von Luft durchströmt werden. Aus diesem Grund sind die Cellulosebögen bevorzugt auf vorbestimmte Weise geschnitten und durch leichte Zugbelastung in eine stabile 3-dimensionale Form überführt. Dadurch entstehen Öffnungen, durch die Luft durchströmen kann. Weil der Cellulosebogen durch die Strukturierung nun mit Luft durchströmt werden kann, können nun mehrere strukturierte Bögen hintereinander angeordnet werden, die zueinander an einigen Stellen aneinander befestigt z.B. verklebt sind. Dadurch wird der notwendige Kapillar-Effekt erzielt, der Wasser hochziehen kann, aber im befeuchteten Zustand immer noch genügend Luft hindurchlassen kann. Durch die Benutzung dieses Vlieselements wird die Verdunstungsmenge pro Zeiteinheit stark erhöht. Damit wird die Zeit der möglichen Bakterienbildung im Wasser stark reduziert. Der Prozess der Luftzuführung läuft je nach Einstellung der Basisstation, in der die Kartusche verwendet wird, dauerhaft und führt dazu, dass die Kartusche und das Vlieselement trockengelegt werden. Damit wird eine Keimbildung unterbunden.

Bevorzugt ist die Einlassöffnung als Lochraster derart ausgebildet, dass ein Austreten der Flüssigkeit aus der Kartusche aus ihr verhindert wird. Alternativ oder zusätzlich bevorzugt ist die Auslassöffnung als Lochraster derart ausgebildet ist, dass ein Austreten der Flüssigkeit aus der Kartusche aus ihr verhindert wird. Bevorzugter sind sowohl die Einlassöffnung als auch die Auslassöffnung jeweils als Lochraster ausgebildet. Das oder die Lochraster dienen als Spritz- und Sichtschutz. Die Größe der Löcher ist bevorzugt so gewählt, dass typische Spritzer, die beim Befüllen der Kartusche entstehen, die Kartusche nicht verlassen können. sodass das Austreten von möglichem Spritzwasser verhindert werden kann, aber gleichzeitig möglichst wenig Strömungswiderstand für die durchströmende Luft besteht. Die Auslassöffnung ist bevorzugt maximal groß gewählt, so dass die Stabilität der Kartusche erhalten bleibt. Zudem verhindern die Lochraster, dass in der Kartusche enthaltene Flüssigkeiten für den Benutzer sichtbar sind.

In einer bevorzugten Ausführungsform sind die Einlassöffnung und die Auslassöffnung derart angeordnet, dass die durch sie ein- bzw. austretende Luft entlang des Vlieselementes geführt wird. Dieses weist eine sehr große feuchte Oberfläche auf. An dieser Grenzschicht findet der Verdunstungsprozess des Wassers statt.

Bevorzugt weist das Vlieselement im Querschnitt eine U-Form auf. Diese Form hat sich in diesem Aufbau als vorteilhaft erwiesen, da damit die Verdunstungsleistung bei einer bei Betrieb gegeben Luftdurchströmung maximiert wird.

Um die Lebensdauer des Vlieselementes noch weiter zu erhöhen und die Keimbelastung zu reduzieren, sollte das Vliesmaterial fungizide und antibakterielle Eigenschaften aufweisen, wenn diese nicht ohnehin schon Materialeigenschaft ist. Bevorzugt weist das Vlieselement fungizide und/oder antibakterielle Eigenschaften auf. Alternativ bevorzugt weist das Vlieselement fungizide und/oder antibakterielle Mittel auf. Dies kann zusätzlich durch vorzugsweise durch Einbringung von fungiziden oder antibakteriellen Materialien wie von anorganischen Materialien wie zum Beispiel Kupferoxychlorid realisiert werden.

Bevorzugt weist die Auslassöffnung eine Form auf, die einer Querschnittsform des Vlieselementes entspricht. Die Auslassöffnung weist bevorzugt ebenfalls eine U-Form auf, die der U-Form des Vlieselements entspricht. Die Größe der Auslassöffnung ist bevorzugt größer der Größe des Querschnitts des Vlieselementes.

In einer bevorzugten Ausführungsform weist die Kartusche eine Oberseite auf, wobei die Aufnahmeöffnung, die Einlassöffnung und/oder die Auslassöffnung in der Oberseite der Kartusche angeordnet ist oder sind. Bevorzugter sind die Aufnahmeöffnung, die Einlassöffnung und die Auslassöffnung in der Oberseite der Kartusche angeordnet. Dadurch wird jeweils sichergestellt, dass Wasser innerhalb der Kartusche, selbst beim Bewegen der ganzen Station nicht herausschwappen kann. Die Position der Einlassöffnung ist bevorzugt so gewählt, dass Luft durch einen großen Teil der Kartusche weiterhin strömen kann, ohne zu starke Verwirbelungen oder gar Wasserbewegung zu erzeugen. Andererseits ist die Einlassöffnung bevorzugt so klein, dass genügend Platz für die Auslassöffnung bleibt, wenn diese sich ebenfalls auf der Oberseite der Kartusche befindet. Bevorzugt ist die Aufnahmeöffnung an der Oberseite mittig angeordnet. Durch die mittige Position der Aufnahmeöffnung kann sich das Wasser und ggf. weiterer Schmutz in der Kartusche gleichmäßig verteilen. Dies erhöht das Intervall, bevor die Kartusche vom Nutzer ausgetauscht werden muss.

Bevorzugt weist die Kartusche Dichtungen auf, welche die Einlass- und Auslassöffnungen nach außen hin luftdicht abschließen, sodass die gesamte Luft für die Durchströmung der Kartusche genutzt werden kann. Durch die beiden Dichtungen ist der Luftweg durch die Kartusche fest definiert. Es wird dadurch verhindert, dass es zu einem Druckabfall kommt. Die Luft kann nicht außer durch die Auslassöffnung entweichen und es wird keine zusätzliche Luft außer durch die Einlassöffnung angesaugt.

Bevorzugt weist die Kartusche weiterhin einen Filter auf, der angeordnet und ausgebildet ist, durch die Auslassöffnung ausgelassene Luft zu filtern. Der Filter weist bevorzugt Aktivkohle auf. Dadurch wird die Abluft, mit der das Wasser verdunstet wird, ebenfalls gefiltert, um bereits vorhandene Bakterien, Viren oder Pilze aus der Luft zu filtern. Zudem wird dadurch eine Geruchsbelästigung verhindert oder zumindest reduziert. In einer bevorzugten Ausführungsform wird der Filter in bzw. auf die Oberseite der Kartusche integriert. Er weist dann bevorzugt die Form der Auslassöffnung auf. In diesem Fall werden alle Komponenten, die mit dem Grauwasser direkt bzw. indirekt in Kontakt stehen gleichzeitig vom Nutzer ausgetauscht. Dies hat den Vorteil, dass der Nutzer einen geringeren Nacharbeitungs-Aufwand hat, aber den Nachteil, dass die Kosten für die Kartusche steigen.

Die Erfindung betrifft ferner eine Basisstation zur Verbindung mit einem Feuchtreinigungsgerät, aufweisend die Kartusche nach einer oder mehreren der vorangehend beschriebenen Ausführungsformen.

Bevorzugt weist die Basisstation eine Pumpe bevorzugter Vakuumpumpe auf, die ausgebildet ist, das Schmutzwasser des Feuchtreinigungsgeräts in die Basisstation zu pumpen. In einer bevorzugten Ausführungsform weist die Basisstation eine Kartuschen-Halterung auf, in der die Kartusche entnehmbar angeordnet ist. Die Kartuschen-Halterung weist bevorzugt Behälter auf. In einer bevorzugten Ausführungsform weist die Kartuschen-Halterung dieselbe Kontur wie die Kartusche auf. Die Kartuschen-Halterung ist bevorzugt durch einen einfachen Klemmmechanismus in der Basisstation fixiert. Zusätzlich ist bevorzugt die Kartusche an der Außenkontur wasserdicht zu der Kartuschen-Halterung in der Basisstation z.B. mit einer Dichtung abgedichtet, sodass kein Schmutzwasser in die Basisstation außer in den Behälter und/oder die Kartusche gelangt. Die Kartuschen-Halterung inklusive Kartusche ist bevorzugt ausgebildet, von dem Nutzer händisch aus der Basisstation z.B. aus einem Aufnahmeelement der Basisstation entnommen z.B. herausgezogen oder -geschoben und eingeführt zu werden. Die Kartusche kann im trockenen Zustand vom Nutzer ausgetauscht werden. Die eigentliche Kartusche kann entsorgt und gegen eine neue Kartusche ausgetauscht werden. Der Nutzer kommt dabei ähnlich wie beim Prozess des Austauschs eines Staubsaugerbeutels, nicht in Kontakt mit dem Schmutz. Wenn die Kartusche die Lochraster auf der Oberseite der Kartusche aufweist, wirken diese als Sichtschutz, sodass dem Nutzer der Anblick des Schmutzes erspart wird.

Bevorzugt weist die Kartuschen-Halterung den Behälter auf, der ausgebildet ist, das Schmutzwasser des Feuchtreinigungsgeräts aufzunehmen. Bevorzugt ist der Behälter weiterhin ausgebildet, das aufgenommene Schmutzwasser zu desinfizieren z.B. mittels einer darin angeordneten UV-C LED (Ultraviolett C Leuchtdiode). Es sind auch andere Methoden denkbar, die das Schmutzwasser behandeln, um die Belastung zu reduzieren zum Beispiel durch Ozon oder Ionisation. Die Positionierung entsprechend ausgebildeter Vorrichtungen wie eine Ozonerzeugungs- oder Ionisationsvorrichtung in dem Behälter ist daher auch möglich. Bevorzugt ist die Basisstation ausgebildet, nach der Desinfektions-Behandlung das Schmutzwasser in die Kartusche abzulassen. Bevorzugt weist die Basisstation ein Ventil auf, das geöffnet werden kann, sodass das Schmutzwasser aus dem Behälter herausfließen und die Kartusche durch die Aufnahmeöffnung in der Kartusche betreten kann.

Alternativ bevorzugt ist die Pumpe ausgebildet, das Schmutzwasser des Feuchtreinigungsgeräts direkt in die Kartusche zu pumpen. Ein Vorteil dieser Ausführung ist, dass ein Bauteil d.h. der Behälter, welches verschmutzt werden kann, eingespart werden kann. Ein Nachteil ist, dass keine kostengünstige Vakuumpumpe verwendet werden kann, um das Schmutzwasser in die Kartusche zu pumpen. Die Vakuumpumpe ist bei der Basisstation-Variante mit dem Behälter kostengünstig einsetzbar.

In einer bevorzugten Ausführungsform weist die Basisstation weiterhin auf:
- einem Lüfter, der ausgebildet ist, einen Luftstrom zu erzeugen, und
- ein Verbindungsstück, das zwischen dem Lüfter und der Kartusche angeordnet ist und ausgebildet ist, von dem Lüfter erzeugte Luft zu der Kartusche zu führen.

Dadurch wird die Luftführung in der Basisstation bereitgestellt. Zudem wird dadurch weiterhin eine Geruchsbelästigung verhindert oder zumindest reduziert. Der Lüfter ist bevorzugt ein Radiallüfter.

Die Basisstation weist bevorzugt einen integrierten Abstreifer auf. Bevorzugt ist die Basisstation derart ausgebildet, dass das Feuchtreinigungsgerät bevorzugt Feuchtwischgerät in die Basisstation vom Nutzer an und/oder in eine vorbestimmte Stelle geschoben werden kann. An dieser Stelle sind bevorzugt Verbindungen zu der Basisstation vorgesehen, mit denen Schmutzwasser aus dem Feuchtreinigungsgerät entnommen und Frischwasser hinzugefügt werden kann. Dadurch arbeitet die Basisstation autonom, ohne einen Wasseranschluss zu benötigen. Damit ist der Kunde flexibler in der Wahl der Lage der Basisstation.

Bevorzugt weist die Basisstation eine Wassersammeleinheit auf, welche bevorzugt ein Peltier-Element aufweist, an dessen Seiten bevorzugt Kühlkörper z.B. aus Aluminium befestigt sind. An der kalten Seite der Wassersammeleinheit kann die Luftfeuchtigkeit aus der Luft kondensieren und in einen darunter liegenden Wassertank der Wassersammeleinheit hinuntertröpfeln. Bevorzugt weist die Basisstation eine Pumpe auf, die ausgebildet ist, das Wasser aus dem Wassertank in einen Frischwassertank des Feuchtreinigungsgerätes zu pumpen. Auf der warmen Seite der Wassersammeleinheit wird bevorzugt Luft vorbeigeführt, um die Wärme vom Peltier-Element weg zu transportieren. Bevorzugt weist die Basisstation den Lüfter auf, der einen dafür benötigten Luftstrom erzeugt und der bevorzugt direkt über dem warmen Kühlkörper sitzt und die Luft über das Verbindungsstück in die Kartusche leitet. Vorteilhaft an einem Radiallüfter für diese Erfindung ist der hohe Druckaufbau, sodass die Luft durch nachgelagerte Filter strömen kann. Bevorzugt weist das Verbindungsstück eine Umlenkung um 90° auf. Die Umlenkung des Luftstroms in dem Verbindungsstück um 90° hat sich in dieser Anordnung der Komponenten ebenfalls als vorteilhaft erwiesen hat. Durch die Kombination von Luftentfeuchter und Luftbefeuchter in der Basisstation kann zusätzlich das Raumklima reguliert werden.

Bei Betrieb der Basisstation ist ein Luftweg bevorzugt wie folgt: Bei Betrieb strömt die warme, trockne Luft vom Lüfter durch das Verbindungstück um weitere 90° nach unten durch die Einlassöffnung in den Kartuschen-Innenraum. Die Luft kann im Folgenden durch die Kartusche an der stehenden Wasseroberfläche vorbei strömen. Zusätzlich strömt die Luft an dem befeuchteten Vlieselement vorbei. Dieses besitzt eine sehr große feuchte Oberfläche. An dieser Grenzschicht findet der Verdunstungsprozess statt. Dieser kann besonders effizient stattfinden, wenn die verwendete Luft warm und trocken ist. Die nun mit Wasser angereicherte und damit feuchtere Luft kann die Kartusche durch die Auslassöffnung verlassen. Die feuchte Luft durchläuft dann bevorzugt den Filter der Kartusche und/oder einen Basisstation-Filter und wird danach an die Außenluft abgegeben. Der Filter kann Teil der Kartusche oder alternativ Teil der Basisstation d.h. unabhängig von der Kartusche ausgeführt sein. Der Filter oder der Basisstation-Filter kann mit Aktivkohle angereichert sein, um mögliche Gerüche noch weiter einzudämmen und den Wartungsintervall noch weiter zu erhöhen. In einer bevorzugten Ausführungsform ist der Filter oder der Basisstation-Filter so gewählt, dass die Druckdifferenz, die durch den Filter oder den Basisstation-Filter erzeugt wird, auf die Leistungsfähigkeit des Lüfters der Basisstation abgestimmt ist. Zudem ist die Filterfläche möglichst groß gewählt, um die Filterleistung zu steigern, ohne gleichzeitig den Druckverlust am Filter oder Basisstation-Filter zu erhöhen. In einer weiteren bevorzugten Ausführungsform ist der Basisstation-Filter direkt über der Kartusche platziert. Dies hätte den Vorteil, einer kompakteren Bauweise, aber den Nachteil, dass nur eine kleinere Filterfläche benutzt werden kann, was wiederum einen leistungsstärkeren Lüfter erfordert. Durch diese Anordnung reduziert sich zusätzlich der Bauraum, der möglicherweise kontaminiert werden kann und in diesem Fall vom Nutzer gesäubert werden muss.

Bevorzugt weist die Basisstation Basisstation-Öffnungen in Form von Luftlöchern auf, durch die die feuchte Luft die Basisstation verlassen kann, und weitere Basisstation-Öffnungen Luftlöcher auf, durch die sie frische Raumluft mit Hilfe des Lüfters ansaugen kann. Beide Bereiche sind bevorzugt zueinander luftdicht abgedichtet, um einen gerichteten Luftstrom durch die gesamte Basisstation zu erhalten.

Bevorzugt ist der Lüfter bevorzugter Radiallüfter ausgebildet, bei Betrieb einen Luftstrom im Bereich von 15 bis 25 z.B. 20 20 m³/h zu erzeugen. Dadurch kann bei der Ausführung der Basisstation eine Verdunstungsleistung von über 500ml pro Tag, auch bei ungünstigen Umweltbedingungen z.B. 32 °C und 75% R.F. erreicht werden Der geringe Luftstrom von z.B. 20 m³/h reduziert die Lautstärke der Basisstation auf ein Minimum. Zudem kann damit der Energieverbrauch für den Lüfter minimiert werden. Bevorzugt weist die Basisstation eine Steuerung auf, die ausgebildet, den Lüfter anzusteuern, sodass die Luftmenge und damit die Verdunstungsleistung erhöht werden kann. Zusätzlich kann durch das Ansteuern des Peltier-Elements mittels der Steuereinrichtung die Wärmemenge, die Temperatur der durchströmenden Luft und damit die Verdunstung weiter erhöht werden. Mit weiteren Parametern ließen sich höhere Verdunstungsleistungen realisieren, die aber mit einem höheren Energieverbrauch und höherer Lautstärke einhergehen.

Ein Ausführungsbeispiel der Erfindung ist in den Zeichnungen rein schematisch dargestellt und wird nachfolgend näher beschrieben. Es zeigt schematisch und nicht maßstabsgerecht
- Fig. 1: eine perspektivische Ansicht einer erfindungsgemäßen Kartusche;
- Fig. 2: eine weitere perspektivische Ansicht der in Fig. 1 gezeigten Kartusche,
- Fig. 3: eine weitere perspektivische Ansicht der in Fig. 2 gezeigten Kartusche,
- Fig. 4: eine Draufsicht auf die in Fig. 3 gezeigte Kartusche,
- Fig. 5: eine Draufsicht auf die in Fig. 2 gezeigte Kartusche,
- Fig. 6: eine Draufsicht auf die in Fig. 1 gezeigte Kartusche,
- Fig. 7: eine perspektivische Ansicht einer weiteren erfindungsgemäßen Kartusche;
- Fig. 8: eine perspektivische Ansicht einer Kartuschen-Halterung,
- Fig. 9: eine perspektivische Ansicht einer erfindungsgemäßen Basisstation,
- Fig. 10: eine Querschnittsansicht einer Variante der in Fig. 9 gezeigten Basisstation,
- Fig. 11: eine Querschnittsansicht der in Fig. 9 gezeigten Basisstation,
- Fig. 12: eine Querschnittsansicht der in Fig. 10 gezeigten Basisstation mit Luftführung; und
- Fig. 13: eine weitere perspektivische Ansicht der in Fig. 9 gezeigten Basisstation.

Fig. 1 zeigt eine perspektivische Ansicht einer erfindungsgemäßen Kartusche. Die Kartusche 10 ist zur Verwendung in einer Basisstation zur Verbindung mit einem Feuchtreinigungsgerät ausgebildet. Die Kartusche ist mit einem Boden 5, Seitenwänden 6 und einer Oberseite (nicht gezeigt) aus einem wasserdichten Material gebildet. Sie weist einen Aufnahmekörper 9 zum Aufnehmen eines Vlieselementes (nicht gezeigt) auf. Die Oberseite und das Vlieselement sind der Übersichtlichkeit halber weggelassen, um das Innere der Kartusche 10 zu zeigen.

Fig. 2 zeigt eine weitere perspektivische Ansicht der in Fig. 1 gezeigten Kartusche. Die in Fig. 2 gezeigte Kartusche 10 entspricht der in Fig. 1 gezeigten Kartusche mit dem Unterschied, dass weiterhin das Vlieselement 4 gezeigt ist, das eine U-Form aufweist und von dem Aufnahmekörper 9 aufgenommen ist. Das Vlieselement 4 ist ausgebildet ist, mit Hilfe eines Kapillar-Effekts zumindest ein Teil einer Flüssigkeit aufzusaugen, wenn diese sich in der Kartusche 10 befindet.

Fig. 3 zeigt eine weitere perspektivische Ansicht der in Fig. 2 gezeigten Kartusche. Die in Fig. 3 gezeigte Kartusche 10 entspricht der in Fig. 2 gezeigten Kartusche mit dem Unterschied, dass die Oberseite 7 gezeigt ist. Die Kartusche 10 ist quaderförmig. Die Oberseite 7 ist als ein Deckel ausgebildet und weist eine Aufnahmeöffnung 1 zum Aufnehmen einer Flüssigkeit, eine Einlassöffnung 2 zum Einlassen von Luft in die Kartusche 10 und eine Auslassöffnung 3 zum Auslassen der Luft aus der Kartusche 10 auf. Die Auslassöffnung 3 weist eine U-Form entsprechend dem Vlieselement (nicht gezeigt) auf. Die Einlassöffnung 2 und die Auslassöffnung 3 sind als Lochraster derart ausgebildet, dass ein Austreten der Flüssigkeit aus der Kartusche 10 ihnen verhindert wird. Die Einlassöffnung 2 ist kleiner als die Auslassöffnung 3.

Fig. 4 zeigt eine Draufsicht auf die in Fig. 3 gezeigte Kartusche. Die Aufnahmeöffnung 1 ist mittig in der Oberseite 7 angeordnet.

Fig. 5 zeigt eine Draufsicht auf die in Fig. 2 gezeigte Kartusche. Das Vlieselement 4 weist einen Querschnitt mit U-Form auf. Die Größe der in Fig. 4 gezeigten Auslassöffnung 3 ist größer der Größe des Querschnitts des Vlieselementes 4.

Fig. 6 zeigt eine Draufsicht auf die in Fig. 1 gezeigte Kartusche. Der Aufnahmekörper 9 weist eine U-Form auf.

Fig. 7 zeigt eine perspektivische Ansicht einer weiteren erfindungsgemäßen Kartusche. Die Kartusche 10 entspricht der in Fig. 3 gezeigten Kartusche mit dem Unterschied, dass sie weiterhin einen Filter 8 aufweist, der angeordnet und ausgebildet ist, durch die Auslassöffnung 3 ausgelassene Luft zu filtern.

Fig. 8 zeigt eine perspektivische Ansicht einer Kartuschen-Halterung. Die Kartuschen-Halterung 11 weist einen Behälter auf. Die Kartuschen-Halterung 11 weist dieselbe Kontur wie die in Fig. 1 bis 7 gezeigte Kartusche.

Fig. 9 zeigt eine perspektivische Ansicht einer erfindungsgemäßen Basisstation. Die Basisstation weist ein Aufnahmeelement 22 und die Kartuschen-Halterung 11 zur Aufnahme und Entnahme der Kartusche 10, die der in Fig. 1 bis 6 gezeigten Kartusche entspricht. Die Kartusche 10 ist in der Kartuschen-Halterung 11 angeordnet und ist aus dem Aufnahmeelement 22 lösbar anordenbar. Ferner weist die Basisstation eine Wassersammeleinheit 12 auf, welche ein Peltierelement 13, einen Wassertank 14, einen Kühlkörper bzw. warme Seite 17 und einen Kühlkörper bzw. kalte Seite 18 aufweist. Ferner weist die Basisstation einen Lüfter 15, ein Verbindungsstück 16 zum Verbinden der Wassersammeleinheit 12 mit der Kartusche 10, wenn in der Basisstation angeordnet auf. Die Basisstation weist weiterhin ein Gehäuse20 auf, in die Basisstation-Öffnungen 21 integriert sind. Das Verbindungsstück 16 weist eine Umlenkung um 90 ° auf.

Fig. 10 zeigt eine Querschnittsansicht einer Variante der in Fig. 9 gezeigten Basisstation. Die in Fig. 10 gezeigte Basisstation entspricht der in Fig. 9 gezeigten Basisstation mit dem Unterschied, dass die Kartusche 10 und die Kartuschen-Halterung 11 in dem Aufnahmeelement 22 aufgenommen sind und dass die Kartusche 10 weiterhin den Filter 8 aufweist, der oberhalb der Auslassöffnung (nicht gezeigt) angeordnet ist.

Fig. 11 zeigt eine Querschnittsansicht der in Fig. 9 gezeigten Basisstation. Die Kartuschen-Halterung 11 und die Kartusche 10 sind in dem Aufnahmeelement 22 angeordnet.

Fig. 12 zeigt eine Querschnittsansicht der in Fig. 11 gezeigten Basisstation mit Luftführung. Die bei Betrieb der Basisstation erzeugte Luftströmung ist durch Pfeile angedeutet. In die Basisstation strömt bei Betrieb insbesondere bei Betrieb des Lüfters 15 Luft über die Basisstation-Öffnungen 21 ein und in den Kühlkörper bzw. kalte Seite 18 und anschließend durch den Kühlkörper bzw. warme Seite 17 durch den Lüfter 15 in das Verbindungsstück 16 und über die Einlassöffnung (nicht gezeigt) der Kartusche 10 in die Kartusche 10 entlang des Vlieselementes 4 und dann durch die Auslassöffnung (nicht gezeigt) der Kartusche 10 durch die Basisstation-Öffnungen 21 aus der Basisstation heraus.

Fig. 13 zeigt eine weitere perspektivische Ansicht der in Fig. 9 gezeigten Basisstation. Die Basisstation weist das Gehäuse 20 und Basisstation-Öffnungen 21 zum Einlassen und Auslassen von Luft in und aus der Basisstation. Ferner weist sie eine Aufnahmeeinheit 19 zum Aufnehmen eines Feuchtreinigungsgeräts (nicht gezeigt) auf. Die Kartuschen-Halterung 11 mit aufgenommener Kartusche (nicht gezeigt) ist in der Basisstation angeordnet.

### Bezugszeichenliste

- 1: Aufnahmeöffnung
- 2: Einlassöffnung
- 3: Auslassöffnung
- 4: Verdunstungselement / Vlieselement
- 5: Boden
- 6: Seitenwand
- 7: Oberseite
- 8: Filter
- 9: Aufnahmekörper
- 10: Kartusche
- 11: Kartuschen-Halterung
- 12: Wassersammeleinheit
- 13: Peltierelement
- 14: Wassertank
- 15: Lüfter
- 16: Verbindungsstück
- 17: Kühlkörper bzw. warme Seite
- 18: Kühlkörper bzw. kalte Seite
- 19: Aufnahmeeinheit
- 20: Gehäuse
- 21: Basisstation-Öffnungen
- 22: Aufnahmeelement

## Patentansprüche

1. Kartusche (10) zur Verwendung in einer Basisstation zur Verbindung mit einem Feuchtreinigungsgerät, wobei die aufweist
- eine Aufnahmeöffnung (1) zum Aufnehmen einer Flüssigkeit,
- eine Einlassöffnung (2) zum Einlassen von Luft in die Kartusche (10),
- eine Auslassöffnung (3) zum Auslassen der Luft aus der Kartusche (10),
- ein Verdunstungselement (4), das dazu ausgebildet ist, eine Verdunstung der in der Kartusche aufgenommenen Flüssigkeit zu fördern.

2. Kartusche (10) nach Anspruch 1, **dadurch gekennzeichnet, dass** das Verdunstungselement (4) als Vlieselement (4) ausgeführt ist, wobei das Vlieselement (4) dazu ausgebildet ist, zumindest einen Teil der Flüssigkeit mit Hilfe eines Kapillar-Effekts aufzusaugen.

3. Kartusche (10) nach Anspruch 1, **dadurch gekennzeichnet, dass** das Verdunstungselement (4) als Verneblungselement (4), insbesondere als Ultraschall-Kaltverneblungselement, ausgeführt ist.

4. Kartusche (10) nach einem der vorangehenden Ansprüche, **dadurch gekennzeichnet, dass** die Einlassöffnung (2) und/oder die Auslassöffnung (3) als Lochraster derart ausgebildet ist oder sind, dass ein Austreten der Flüssigkeit aus der Kartusche (10) aus ihr oder ihnen verhindert wird.

5. Kartusche (10) nach einem der vorangehenden Ansprüche, **dadurch gekennzeichnet, dass** die Einlassöffnung (2) und die Auslassöffnung (3) derart angeordnet sind, dass die durch sie ein- bzw. austretende Luft entlang des Vlieselementes (4) geführt wird.

6. Kartusche (10) nach einem der vorangehenden Ansprüche, **dadurch gekennzeichnet, dass** das Vlieselement (4) im Querschnitt eine U-Form aufweist und/oder dass das Vlieselement (4) fungizide und/oder antibakterielle Eigenschaften, bevorzugt fungizide und/oder antibakterielle Mittel aufweist.

7. Kartusche (10) nach einem der vorangehenden Ansprüche, **dadurch gekennzeichnet, dass** die Auslassöffnung (3) eine Form aufweist, die einer Querschnittsform des Vlieselementes (4) entspricht.

8. Kartusche (10) nach einem der vorangehenden Ansprüche, **dadurch gekennzeichnet, dass** die Aufnahmeöffnung (1), die Einlassöffnung (2) und/oder die Auslassöffnung (3) in einer Oberseite der Kartusche (10) angeordnet ist oder sind und/oder dass die Kartusche (10) Dichtungen aufweist, welche die Einlassöffnung (2) und die Auslassöffnung (3) nach außen hin luftdicht abschließen.

9. Kartusche (10) nach einem der vorangehenden Ansprüche, **gekennzeichnet durch** einen Filter (8), der angeordnet und ausgebildet ist, durch die Auslassöffnung (3) ausgelassene Luft zu filtern, wobei der Filter (8) bevorzugt Aktivkohle aufweist.

10. Basisstation zur Verbindung mit einem Feuchtreinigungsgerät, aufweisend die Kartusche (10) nach einem der vorangehenden Ansprüche.

11. Basisstation nach Anspruch 10, **dadurch gekennzeichnet, dass** sie eine Kartuschen-Halterung (11) aufweist, in der die Kartusche (10) entnehmbar angeordnet ist, wobei die Kartuschen-Halterung (11) einen Behälter (11) aufweist, der ausgebildet ist, Schmutzwasser des Feuchtreinigungsgeräts aufzunehmen und optional zu desinfizieren.

12. Basisstation nach Anspruch 10 oder 11, **gekennzeichnet durch**
- einen Lüfter (15), der ausgebildet ist, einen Luftstrom zu erzeugen,
- ein Verbindungsstück (16), das zwischen dem Lüfter (15) und der Kartusche (10) angeordnet ist und ausgebildet ist, von dem Lüfter (15) erzeugte Luft zu der Kartusche (10) zu führen.
